# EUROPÄISCHE PATENTSCHRIFT

(11) **EP 0 194 970 B1**
(45) Veröffentlichungstag und Bekanntmachung des Hinweises auf die Patenterteilung: **26.04.1989**
(21) Anmeldenummer: 86810069.4
(22) Anmeldetag: 10.02.1986
(51) Int. Cl.: E01C 11/10, E04B 1/60, E04B 1/74

(54) **Element zur Erstellung einer Dehn- bzw. Trennfuge in einer Bodendeckenplatte**
Element for the realization of a dilatation or separation joint in a slab
Elément pour la réalisation d'un joint de dilatation ou de séparation dans une dalle

(30) Priorität: 12.03.1985 CH 1108/85
(43) Veröffentlichungstag der Anmeldung: 17.09.1986
(73) Patentinhaber: EGCO AG, CH-3792 Saanen (CH)
(72) Erfinder: Egger, Walter, CH-3792 Saanen (CH)
(74) Vertreter: Feldmann, Clarence Paul

(56) Entgegenhaltungen:
- EP-A- 0 119 652
- GB-A- 606 282
- GB-A- 819 600
- US-A- 2 291 157
- US-A- 2 500 262
- US-A- 4 346 542

## Beschreibung

Die Erfindung betrifft ein Element zur Erstellung einer Dehn- bzw. Trennfuge in einer Bodendeckenplatte. Dehnfugen in Bodendeckenplatten ermöglichem Bewegungen infolge Temperaturänderungen sowie in Folge Schwindens, ohne dass Risse und sonstige Schäden eintreten. Der Abstand der Dehnfugen hängt von den jeweils verwendeten Baustoffen und den möglichen Temperaturdifferenzen ab. Im Hochbau ordnet man Fugen üblicherweise bei Bauwerklängen über 25 m an. Am fertigen Bauwerk werden die Dehnfugen mittels Fugenbänder verschlossen.

Auch im Strassenbau, wenn die eigentliche Fahrbahn aus Betonplatten erstellt wird, müssen in gewissen Abständen Dehnfugen angebracht werden. Im Gegensatz zum Hochbau ist hier das Problem anders gelagert. Wesentlich ist hier, Verschiebungen in vertikaler Richtung oder seitlich zu verhindern, während eine Wärmedämmung oder Schallübertragung keine Rolle spielen. Aus diesem Grunde werden hier Querkraftdorne mit Gleithülsen eingebaut, die auf einfache Weise auf dem Strassenunterbau abgestützt sein können. Es ist hier keine untere Verschalung erforderlich. Die GB-A-606.282, die eine Dehnfugenkonstruktion mit den im Oberbegriff des Anspruchs 1 angegebenen Merkmalen beschreibt, schlägt vor, für jeden Querkraftdorn eine V-förmige Stütze zu verwenden, die von einem Querkraftdorn durchsetzt wird. Die Stützen werden durch angeschweisste Stäbe miteinander verbunden, das diese alleine nicht standfest wären.

Die ebenfalls beim Strassenbau verwendete Dehnfugenkonstruktion nach der GB-A-819600 erstreckt sich beidseitig über die Fuge hinweg. Die Trennplatte wird lediglich von Hülsen, die auf die Querkraftdorne aufgeschoben sind gehalten. Demgegenüber besteht die Hauptaufgabe einer Dehnungsfuge zwischen Bodendeckenplatten darin, eine Fuge zu schaffen, die eine Schall- und Wärmeübertragung von einer Bodendeckenplatte zur angrenzenden Bodendeckenplatte verhindert. Es kann gelegentlich erforderlich sein, auch noch Querkraftdorne einzubauen. Die Stützelemente für die in die Dehnungsfuge einzubauende Platte können sich hier nicht direkt auf einen festen Untergrund abstützen, sondern müssen in Abstand von den Schalungsbrettern gehalten werden.

Diese Anforderung, zusammen mit einer wärme- und schallisolierender Ausbildung der Trennfuge zwischen Bodendeckenplatten bedingt eine von den bekannten Trennfugenkonstruktionen für einen Strassenbelag wesentlich unterschiedliche Anordnung.

Bei der Erstellung einer Bodendeckenplatte wird die Armierung auf der Verschalung angebracht und im Bereiche einer Dehnfuge unterbrochen. Die Dehnfuge selber wurde bisher durch ein an der Verschalung befestigtes Schalungsbrett, welches beidseitig mit Trennmitteln versehen war, gebildet. Nach der Aushärtung des Betons wurde dieses Brett entfernt. In neuerer Zeit wird statt einem Schalungsbrett fertig zugeschnittenes Plattenmaterial verwendet, welches in der Fuge verbleiben kann.

Dabei besteht aber die Gefahr, dass die Platte im Beton schwimmt und sich verschiebt, wodurch die Trennung unvollständig ist.

Oft wird auch eine Bodendeckenplatte aus Schall- oder Wärmeisolationsgründen unterteilt. Hierbei ist es jedoch gelegentlich erwünscht dass die Querkräfte von einem Bodendeckenteil zum anderen übertragen werden können. Dies bedeutet, dass die Kräfte der Armierungen über die Trennfuge hinweg weitergeleitet werden sollen.

Die Armierung von Bodendeckenplatten wird meist in Akkord erstellt. Dabei wirkt sich die Anbringung einer Dehn- oder Trennfuge meist hinderlich und zeitraubend aus. Entsprechend lassen Qualität und Exaktheit der Dehn- und Trennfugen viel zu wünschen übrig.

Die vorliegende Erfindung stellt sich zur Aufgabe ein Element zur Erstellung einer Trennfuge in einer Bodendeckenplatte zu schaffen, welches die vorgenannten Nachteile behebt und die Anbringung der Armierung erleichtert.

Diese Aufgabe löst ein Element gemäss Oberbegriff des Patentanspruches, welches, sich durch die im kennzeichnenden Teil genannten, erfindungsgemässen Merkmale auszeichnet.

In der Zeichnung sind zwei Ausführungsbeispiele des Erfindungsgegenstandes dargestellt und anhand der nachfolgenden Beschreibung erläutert.

Es zeigt :
Figur 1 ein Element zur Erstellung einer Trennfuge und
Figur 2 ein Element zur Erstellung einer Dehnfuge in einer Bodendeckenplatte.

Mit E ist die Ebene der nicht dargestellten Verschalung bezeichnet. Das Element zur Erstellung einer Trennfuge besteht aus drei rechtwinklig gebogenen Eisen 1, die mittels Nägel 2 auf der Verschalung befestigt sind. Hülsen 3, durch die die Nägel 2 hindurchgeführt sind distanzieren die Eisen 1 von der Verschalung. Die langen Schenkel 10 der rechtwinklig gebogenen Eisen 1 sind durch ein Armierungseisen 11 als Verstrebung untereinander verbunden. An den kurzen Schenkeln 12 der Eisen 1 sind zwei parallel verlaufende Armierungseisen 13 angeschweisst. Parallel zur Ebene, gebildet aus den Armierungseisen 13 und den kurzen Schenkeln 12, ist eine. Platte 4 aus Isolationsmaterial distanziert gehalten. Die Halterung erfolgt durch Dämmstifte 5, die die Platte 4 durchsetzen und formschlüssig in den kurzen Schenkeln 12 gehalten sind. Auf den als Armierungseisen ausgebildeten Verstrebungen 13 sind Distanzierungselemente 6 aufgeklemmt, die mit ihrer Auflagefläche an der Platte 4 anliegen. In regelmässigen Abständen ist die Isolationsplatte 4 von Querkraftdornen 7 durchsetzt. Die Querkraftdorne 7, in der Form von runden Eisenstäben, sind an den Armierungseisen 13, die die kurzen Schenkel 12 der rechtwinklig gebogenen Eisen 1 verbinden angeschweisst. Zur Verstärkung sind die Querkraftdorne 7 auf der gegenüberliegenden Seite der Platte nochmals mit einem Armierungseisen 8 zur Verstrebung verschweisst.

Das in der Figur 1 dargestellte Trennfugenelement dient wie sein Name aussagt, zur Erstellung einer Trennfuge. Die beidseitig der Isolationsplatte 4 verlaufende Bodendeckenplatte verläuft kräftemässig durch das Element hindurch. Die Querkraftdorne 7 dienen diesem Kräfteverlauf. Wärme-und schalltechnisch wirkt die Trennfuge als einwandfreie Schranke. Armierung, Trennfuge und Isolierung werden mit diesem Element in einem Arbeitsgang erstellt.

In der Figur 2 ist ein Element zur Erstellung einer Dehnfuge in einer Bodendeckenplatte dargestellt. Auch hier sind die rechtwinklig gebogenen Eisen 1 an ihren langen Schenkeln 10 mittels eines Armierungseisens 11 untereinander verbunden. Ebenso sind die kurzen Schenkel 12 mittels einer Verstrebung 13 aus einem Armierungseisen miteinander verschweisst. Die Stifte 5 durchsetzen die relativ dünne Platte 4' und halten diese an den kurzen Schenkeln 12 der gebogenen Eisen 1 fest. Distanzelemente 9 in Form von Kunststoffrohrabschnitten sorgen für eine vorgegebene Distanz zwischen der Platte 4' und den kurzen Schenkeln 12. Zur Vergrösserung der Auflagefläche der relativ dünnen Platte 4' ist diese an ihrer unteren Längskante mit einer Längsnut versehen in die eine aufsteckbare Dreikantleiste 14 gehalten ist. Auch die Platte 4', die zur Erstellung der Dehnfuge dient und in derselben nach Fertigstellung der Bodendeckenplatte verbleibt, wird von Querkraftdornen 7 durchsetzt. Auf der Seite der rechtwinklig gebogenen Eisen 1 sind die Querkraftdorne 7 mit der Armierung verbunden, indem sie an der Verstrebung 13 angeschweisst sind. Selbstverständlich werden die Elemente mit der Armierung der Bodendeckenplatte verbunden. An der den rechtwinkligen Eisen 1 gegenüberliegenden Seite der Platte 4' sind die Querkraftdorne 7 von einer einseitig geschlossenen Hülse 15 umgeben. Die Hülse 15 ist mit einem rechteckigen Flansch versehen zur Befestigung an der Platte 4'. Die Querkraftdorne 7 können somit die Dehnbewegungen mitvollziehen, indem sie mit der Hülse 15 sich entsprechend verschieben können. Die Querkraftdorne 7 können so ein Biegemoment, welches auf die Bodendeckenplatte im Bereiche der Dehnfuge auftritt, von einem Bodendeckenteil auf das andere über die Dehnfuge hinweg übertragen.

Ueber die zu verwendenden Materialien der Einzelteile des erfindungsgemässen Elementes brauchen keine Angaben gemacht zu werden, da diese den herkömmlichen, auf dem Bau zu verwendenden Materialien entsprechen.

## Patentansprüche

1. Element zur Erstellung einer Dehn- oder Trennfuge in einer Bodendeckenplatte mittels einer in der Fuge angeordneten Platte (4,4') mit senkrecht zur Fugenlängsrichtung verlaufenden, rechtwinklig abgebogenen Flacheisen (1) mit je einem kurzen (12) und einem langen Schenkel (10), die untereinander mittels Verstrebungen (11, 13) verbunden sind, und Verbindungen zwischen der Platte (4,4') und den Flacheisen (1) beziehungsweise Verstrebungen, dadurch gekennzeichnet, dass an den kürzeren Schenkeln (12) mittels Dämmstiften (5), die die Platte durchsetzen und an den kurzen Schenkeln formschlüssig gehalten sind, und mittels Distanzierungselementen (6, 9), die an der Platte anliegen und an den Verstrebungen (13) oder an den kurzen Schenkeln (12) gehalten sind, eine wärme- und schalldämmende Platte (4) distanziert von den kürzeren Schenkeln (12), aber parallel zur Ebene in der diese liegen, gehalten ist, und dass an den langen Schenkeln Distanzhülsen (3) zur distanzierten Befestigung an der Verschalung vorgesehen sind.

2. Element nach Anspruch 1 zur Erstellung einer Dehnfuge, dadurch gekennzeichnet, dass die Dicke der Platte (4') zwischen 3 und 15 mm beträgt und mindestens an der in der Einbaulage unteren Kante eine Nut aufweist in der eine einsteckbare Dreikantleiste (14) gehalten ist.

3. Element nach Anspruch 2, dadurch gekennzeichnet, dass die Platte (4') von mindestens einem Querkraftdorn (7) annähernd senkrecht durchsetzt ist dessen eines Ende mit einer einseitig geschlossenen Gleithülse (15) versehen ist.

4. Element nach Anspruch 3, dadurch gekennzeichnet, dass jeweils zwischen zwei benachbarten kurzen Schenkeln (12) ein die Platte (4') durchsetzender Querkraftdorn (7) vorgesehen ist, der an einem die kurzen Schenkel verbindenden Armierungseisen (13) angeschweisst ist.

5. Element nach Anspruch 3, dadurch gekennzeichnet, dass die Gleithülse (15) an der Platte (4') befestigt ist.

6. Element nach Anspruch 1 zur Erstellung einer Trennfuge, dadurch gekennzeichnet, dass die Platte (4) aus einem mindestens 15 mm dicken schall- und/oder wärmedämmenden Material besteht.

7. Element nach Anspruch 6, dadurch gekennzeichnet, dass die Platte (4) von Dämmstiften (5) durchsetzt ist, die in den kurzen Schenkeln formschlüssig gehalten sind und dass an der Platte (4) anliegende Distanzierungselemente (6) auf ein die kurzen Schenkel (12) verbindendes Armierungseisen (13) geklemmt sind.

8. Element nach Anspruch 6, dadurch gekennzeichnet, dass die Platte (4) von Querkraftdornen (7) durchsetzt sind, die an einem die kurzen Schenkel (12) verbindenden Armierungseisen (13) angeschweisst sind.

9. Element nach Anspruch 8, dadurch gekennzeichnet, dass die Querkraftdorne (7) beidseitig der Platte mittels eines Armierungseisens (8, 13) untereinander verbunden sind.

## Claims

1. Element for establishing a dilatation or separation joint in a floor-ceiling slab by help of a board (4,4') arranged in the joint and flat iron bars (1) running perpendicular to the longitudinal direction of the joint, each bar having a rectangular bend, constituting a short leg (12) and a long leg (10) the legs being connected by struts (11, 13) the board (4,4') being connected to the flat iron bars (1), characterized in that the board is held on the short leg by help of insulating pins (5) traversing the board and clampingly held on the short leg (12) and that spacers (6, 9) between the board and the struts (13) or the short leg (12) keep the thermal and acoustical insulating board (4) parallel to but in distance from the plan in which the short legs (12) are arranged and that the long legs are provided with spacers (3) for a distanced fixation on the shuttering boards.

2. Element as claimed in claim 1 for establishing a dilatation joint, characterized in that the thickness of the board (4') is between 3 and 15 mm and that it shows in its position of installation under side a groove for holding a triangular strip (14).

3. Element as claimed in claim 2, characterized in that the board (4') is perpendicularly traversed by at least one shearing rod (7), one end of said rod, being provided with a guide sleeve (15) which is closed at one end.

4. Element as claimed in claim 3, characterized in that a shearing rod (7) is arranged between each of two short legs (12), said rod being welded to the connecting strut (13) between the short legs.

5. Element as claimed in claim 3, characterized in that the guide sleeve (15) is affixed to the board (4').

6. Element as claimed in claim 1 for establishing a separation joint, characterized in that the board (4) is at least 15 mm thick and consists of an acoustical and/or thermal insulating material.

7. Element as claimed in claim 6 characterized in that the board (4) is traversed by insulating pins (5) and that spacers (6) are arranged between the board and the connecting struts (13) between the short legs.

8. Element as claimed in claim 6 characterized in that board (4) is traversed by shearing rods (7), said shearing rods being welded upon the connecting strut (13) between the short legs (12).

9. Element as claimed in claim 8, characterized in that the shearing rods (7) are connected with connecting struts (8, 1) on both sides of the board.

## Revendications

1. Elément pour la réalisation d'un joint de dilatation ou de séparation dans une dalle de recouvrement de sol au moyen d'une plaque (4, 4') agencée dans le joint, comprenant des plats (1) qui sont disposés perpendiculairement à la direction longitudinale du joint et sont repliés à angle droit avec chaque fois une aile courte (12) et une aile longue (10), et qui sont reliés entre eux au moyen d'entretoises (11, 13), et des liaisons entre la plaque (4, 4') et les plats (1) et respectivement les entretoises, caractérisé en ce que, sur les ailes courtes (12), une plaque thermiquement et acoustiquement isolante (4) est maintenue à distance des ailes courtes (12), mais parallèlement au plan dans lequel celles-ci se trouvent, au moyen de chevilles (5) qui traversent la plaque et qui sont maintenues par une liaison de forme sur les ailes courtes, et au moyen d'éléments d'écartement (6, 9), qui sont en appui sur la plaque et sont maintenus sur les entretoises (13) ou sur les ailes courtes (12), et en ce que, sur les ailes longues, des douilles d'écartement (3) sont prévues pour la fixation à distance sur le coffrage.

2. Elément suivant la revendication 1 pour la réalisation d'un joint de dilatation, caractérisé en ce que la plaque (4') a une épaisseur comprise entre 3 et 15 mm et en ce qu'elle présente, au moins sur le bord inférieur dans la position de montage, une rainure dans laquelle est maintenue une barre triangulaire (14) emboîtable.

3. Elément suivant la revendication 2, caractérisé en ce que la plaque (4') est traversée approximativement perpendiculairement par au moins une broche à force transversale (7) dont une extrémité est pourvue d'une douille de coulissement (15) fermée d'un côté.

4. Elément suivant la revendication 3, caractérisé en ce qu'une broche à force transversale (7), qui traverse la plaque (4') et qui est soudée sur un fer d'armature (13) reliant les ailes courtes, est prévue chaque fois entre deux ailes courtes (12) voisines.

5. Elément suivant la revendication 3, caractérisé en ce que la douille de coulissement (15) est fixée sur la plaque (4').

6. Elément suivant la revendication 1 pour la réalisation d'un joint de séparation, caractérisé en ce que la plaque (4) est constituée en une matière acoustiquement et/ou thermiquement isolante qui présente une épaisseur d'au moins 15 mm.

7. Elément suivant la revendication 6, caractérisé en ce que la plaque (4) est traversée par des chevilles d'isolation (5) qui sont maintenues à liaison de forme dans les ailes courtes et en ce que des éléments d'écartement (6), qui sont en appui sur la plaque (4), sont pincés sur un fer d'armature (13) reliant les ailes courtes (12).

8. Elément suivant la revendication 6, caractérisé en ce que la plaque (4) est traversée par des broches à forte transversale (7) qui sont soudées sur un fer d'armature (13) reliant les ailes courtes (12).

9. Elément suivant la revendication 8, caractérisé en ce que les broches à force transversale (7) sont reliées entre elles de part et d'autre de la plaque au moyen d'un fer d'armature (8, 13).
